# EUROPÄISCHE PATENTSCHRIFT

(11) **EP 2 994 585 B1**
(45) Veröffentlichungstag und Bekanntmachung des Hinweises auf die Patenterteilung: **10.10.2018**
(21) Anmeldenummer: 14728406.1
(22) Anmeldetag: 12.02.2014
(51) Int. Cl.: E05B 47/00, E05B 15/10, E05B 15/02

(54) **ELEKTROMAGNETISCHER TÜRÖFFNER**
ELECTROMAGNETIC DOOR OPENER
OUVRE-PORTE ÉLECTROMAGNÉTIQUE

(30) Priorität: 14.02.2013 DE 202013001433 U
(43) Veröffentlichungstag der Anmeldung: 16.03.2016
(73) Patentinhaber: Eldomat Innovative Sicherheit GmbH, 13467 Berlin (DE)
(72) Erfinder: BARTHOLDI, Eberhard, 13503 Berlin (DE)
(74) Vertreter: Kayser, Christoph
(86) Internationale Anmeldenummer: PCT/DE2014/000056
(87) Internationale Veröffentlichungsnummer: WO 2014/124627

(56) Entgegenhaltungen:
- EP-A1- 1 788 169
- WO-A1-2008/014542
- DE-A1-102004 056 567
- US-A- 4 986 584
- US-A- 5 118 150
- US-A- 5 735 559
- US-A1- 2005 140 151

## Beschreibung

Die vorliegende Erfindung betrifft einen elektromagnetischen Türöffner mit einem Gehäuse zum Einbau in eine Türzarge, mit einer schwenkbaren Klappe, die zwischen einer Öffnungsstellung und einer Schließstellung drehbar ist, und mit einer Sicherheitseinrichtung gegen ein gewaltsames Verdrehen dieser Klappe aus der Schließstellung in die Öffnungsstellung, die eine primäre Sicherheitsstufe und eine sekundäre Sicherheitsstufe umfasst.
Ein solcher elektromagnetischer Türöffner ist zum Beispiel aus DE 10 2004 056 567 A1 oder EP 1 788 169 A1 bekannt. Der darin beschriebene fernbedienbare elektrische Türöffner weist ebenfalls Sperrglieder auf, die in einer ersten Stufe formschlüssig miteinander verbunden sind. In einer zweiten Stufe wird aber der Widerstand gegenüber einer gewaltsamen Türöffnung nur durch geringen Formschluss zwischen den Sperrgliedern herbeigeführt, nämlich durch einen Blattfederhaken, der mit der Türöffnerfalle in Eingriff steht. Die zweite Stufe gewährleistet somit nur eine geringe Verdrehsicherheit.
Die Aufgabe der vorliegenden Erfindung ist daher, einen elektromagnetischen Türöffner der eingangs genannten Art derart weiterzubilden, dass der Widerstand gegenüber einer gewaltsamen Türöffnung in der ersten Stufe und in der zweiten Stufe annähernd gleich hoch ist. Die Aufgabe wird dadurch gelöst, dassdie sekundäre Sicherheitsstufe ein Sperrglied umfasst, das auf einem Gehäuseboden des Türöffnergehäuses direkt formschlüssig abgestützt ist, und die primäre Sicherheitsstufe einen ersten Hebel, einen zweiten Hebel und den Gehäuseboden umfasst.
Mit dem erfindungsgemäßen elektromagnetischen Türöffner wird der Widerstand gegenüber einer gewaltsamen Türöffnung einerseits durch den Formschluss in der ersten Stufe und in der zweiten Stufe und andererseits durch eine Abstützung der durch Formschluss verbundenen Sperrglieder auf dem Gehäuseboden erreicht.
Mit der erfindungsgemäßen Lösung ist es möglich, den Türöffner gegen eine Kraft auf die Türöffnerfalle von 10.000 Newton in der Schließstellung zu halten.
Ein weiterer Vorteil der vorliegenden Erfindung ist, dass die Sperrglieder der ersten Stufe einen ersten Hebel und einen zweiten Hebel und den Gehäuseboden umfassen und der Formschluss zwischen beiden durch eine schräge Fläche herbeigeführt wird.
Eine Ausführungsform der vorliegenden Erfindung wird im Folgenden anhand der Zeichnungen näher beschrieben. Es zeigen:
- Fig. 1: eine schematische Seitenansicht eines Türschlosses mit dem an einem Schließblech angebrachten erfindungsgemäßen elektromagnetischen Türöffner in der Schließstellung;
- Fig. 2: eine schematische Seitenansicht des elektromagnetischen Türöffners in einer Schließstellung;
- Fig. 3: eine schematische Detaildarstellung aus Fig. 2;
- Fig. 4: eine schematische Darstellung im Querschnitt des elektromagnetischen Türöffners aus Fig. 2;
- Fig. 5: eine schematische Seitenansicht des elektromagnetischen Türöffners aus Fig. 2 in einer Öffnungsstellung;
- Fig. 6: eine schematische Detaildarstellung aus Fig. 5;
- Fig. 7: eine schematische Darstellung im Querschnitt des elektromagnetischen Türöffners aus Fig. 5; und

In Fig. 1 ist schematisch ein Türschloss 1 in Seitenansicht dargestellt, das mit einem elektromagnetischen Türöffner 100 zusammenwirkt, der an einem Schließblech 3 angebracht ist. Das Türschloss 1 ist in der vorliegenden Ausführungsform ein an die Betätigung mit einem elektromagnetischen Türöffner 100 angepasstes Kastenschloss. Die technischen Details des Türschlosses 1 sind nicht Teil der vorliegenden Erfindung und werden daher im Detail nicht näher beschrieben. Wichtig für das Zusammenwirken mit dem elektromagnetischen Türöffner 100 ist eine Türöffnerfalle 5 sowie ein mit der Türöffnerfalle 5 verbundenes Sperrglied 7. Das Türschloss 1 umfasst ein Gehäuse 9, mit welchem dieses an einer Stulpschiene 11 angebracht ist. Zudem kann das Türschloss 1 auch einen Schlossriegel 13 umfassen, der in eine Riegelöffnung 15 des Schließblechs 3 eingreifen kann.

Der elektromagnetische Türöffner 100 ist an dem Schließblech 3 angebracht, so dass dieser in einer Schließstellung die Türöffnerfalle 5 aufnehmen und in der Schließstellung halten kann und in einer Öffnungsstellung die Türöffnerfalle 5 freigibt, so dass sich diese in das Gehäuse 9 des Türschlosses 1 unter Vorspannung zurückbewegen kann.

Zu diesem Zweck umfasst der elektromagnetische Türöffner 100 ein Türöffnergehäuse 101, das in dem in Fig. 1 dargestellten Schnitt in etwa U-förmig ausgebildet ist.

In Fig. 2 ist der elektromagnetische Türöffner 100 in größerem Detail schematisch dargestellt. In dem U-förmigen Türöffnergehäuse 101 ist ein Hubmagnet 103 angeordnet, mit dem ein Tauchkernstift 105 hin und her bewegbar verbunden ist. Der Hubmagnet 103 ist an einem Gehäuseboden 107 des Türöffnergehäuses 101 abgestützt. In Fig. 2 ist eine Situation dargestellt, in der sich die Türöffnerfalle 5 und das Sperrglied 7 in einer Schließstellung befinden.

In der Schließstellung befindet sich der Tauchkernstift 105 in einer zurückgezogenen Position. Zwischen dem Tauchkernstift 105 und einer schwenkbaren Klappe 109, verbunden mit einem Anschlag 110, sind ein Hebel 111, ein Hebel 113, ein Hebel 115 und ein Hebel 117 angeordnet.

In Fig. 3 sind kinematische Kette im Detail dargestellt. Der Tauchkernstift 105 stößt mit seinem freien Ende 119 an eine gerade Seite 121 des Hebels 115 an. Der Hebel 115 hat eine Schwenkachse 123. Der Hebel 117 hat eine-Schwenkachse 125 und einen Anlagestift 127, der parallel zu der Schwenkachse 125 ausgerichtet ist. Der Anlagestift 127 läuft auf einer kreisbogenförmigen Außenkante 129 des Hebels 115, so dass eine Bewegung des Hebels 115 um die Schwenkachse 125 gegen den Uhrzeigersinn erfolgt. Eine Entriegelungsposition ist damit hergestellt.

Der Hebel 117 ist in der Darstellung in Fig. 2 und Fig. 3 in etwa L-förmig ausgebildet. Ein langer Arm erstreckt sich zwischen der Schwenkachse 125 und dem Anlagestift 127 und ein kürzerer Arm erstreckt sich in etwa senkrecht zum längeren Arm zwischen der Schwenkachse 125 und einem als Blockierelement 131 ausgebildeten freien Ende. Das Blockierelement 131 blockiert den Hebel 113 in der Schließstellung. Der Hebel 113 hat eine Schwenkachse 133. Die Schwenkachse 133, dieSchwenkachse 125 und die Schwenkachse 123 verlaufen parallel zueinander, das heißt, senkrecht zu den in Fig. 2 oder Fig. 3 dargestellte Ebenen.

Durch das Schwenken des Hebels 117 gibt das Blockierelement 131 den Hebel 113 frei, so dass dieser um die Schwenkachse 133 gegen die Uhrzeigerrichtung drehen kann.

Bei Krafteinwirkung zur Türöffnung wird der Hebel 111 bei Freigabe der Blockierung im Uhrzeigersinn nach unten gedreht (siehe Fig. 2), der Hebel 113 weicht hierbei aus, verdreht sich gegen den Uhrzeigersinn.
Die Krafteinwirkung zur Türöffnung dreht die schwenkbare Klappe 109, verbunden mit dem Anschlag 110, um die Schwenkachse 137 gegen den Uhrzeigersinn.

Mit der vorgenannten kinematischen Kette erhält der elektromagnetische Türöffner 100 eine Sicherheitseinrichtung, die gegen ein gewaltsames Verdrehen der Türöffnerfalle aus der Schließstellung in die Öffnungsstellung wirkt und eine primäre Sicherheitsstufe und eine sekundäre Sicherheitsstufe umfasst. Die primäre Sicherheitsstufe umfasst den Hebel 111, den Hebel 113 und den Gehäuseboden 107. In der primären Sicherheitsstufe ist der Hebel 111 über den Hebel 113 formschlüssig am Gehäuseboden 107 abgestützt. Der Kontakt zwischen dem Hebel 111 und dem Hebel 113 erfolgt über eine erste Hebel-Gleitfläche 139 am Hebel 111 und eine zweite Hebel-Gleitfläche 141 am Hebel 113, vorzugsweise in einem Winkel von 25° zum Gehäuseboden 107. Durch eine Bewegung des Hebels 113 wird an der ersten Hebel-Gleitfläche 139 und der zweiten Hebel-Gleitfläche 141 ein Gleitkontakt hergestellt, der zur Bewegung des Hebels 111 führt. Durch die Abstützung des-Hebels 111 über die beiden Gleitflächen 139 und 141 und den Hebel 113 am Gehäuseboden 107 wird bereits eine stabile Sperrung des elektromagnetischen Türöffners 100 in der Schließstellung erreicht.

Sollte durch eine äußere Krafteinwirkung diese primäre Sicherheitsstufe überwunden werden, so gibt es durch die erfindungsgemäße Anordnung eine sekundäre Sicherheitsstufe. Diese sekundäre Sicherheitsstufe umfasst den Hebel 115, der sich ebenfalls formschlüssig auf dem Gehäuseboden 107 abstützt. Durch diese direkte Abstützung des Hebels 115 am Gehäuseboden 107 wird nach der primären Sicherheitsstufe eine sekundäre Sicherheitsstufe mit hoher Widerstandskraft bereitgestellt. Die primäre Sicherheitsstufe und die sekundäre Sicherheitsstufe zeigen in der vorliegenden Ausführungsform eine Stabilität gegen das Verdrehen der schwenkbaren Klappe 109 und die Freigabe der Türöffnerfalle von etwa 10.000 N.

Die Schwenkachse 135 des Hebels 111 verläuft senkrecht zu den Schwenkachsen 123, 125 und 133 sowie parallel zu der Schwenkachse 137 der schwenkbaren Klappe 109. Die schwenkbare Klappe 109 ist in Fig. 4 deutlich dargestellt. In einem über das Schließblech 3 hinausgehenden Klappenteil 143 ist innenseitig eine Aussparung 145 ausgebildet. Die Aussparung 145 weist schlossseitig eine Hinterschneidung 147 auf. In der in Fig. 4 dargestellten Schließstellung ist die Türöffnerfalle 5 in den elektromagnetischen Türöffner vorgerückt und hakt mit dem Sperrglied 7 in die Aussparung 145 ein. Das Sperrglied 7 weist zu diesem Zweck einen Sperrhaken 7.1 auf, der eine mit der Hinterschneidung 147 parallel verlaufende Anschlagfläche 7.2 umfasst.

In Fig. 5 ist der in Fig. 2 dargestellte elektromagnetische Türöffner 100 in einer Öffnungsstellung dargestellt. Die in Fig. 5 dargestellten Bauteile des elektromagnetischen Türöffners 100 sind identisch mit denen in Fig.2, sie haben lediglich ihre Position zueinander soweit verändert, dass die Türöffnerfalle 5 bzw. das Sperrglied 7 aus dem Eingriff in der schwenkbaren Klappe 109, verbunden mit dem Anschlag 110, freigegeben wird und aufgrund einer Vorspannung in Öffnungsrichtung aus dem Schließblech heraus in das Türschloss 1 hineingezogen wird.

Die veränderte Ausrichtung der vorgenannten Bauteile zueinander wird durch den Tauchkernstift 105 ausgelöst. Die dadurch erfolgte Drehbewegung der Bauteile innerhalb einer kinematischen Kette wurde vorstehend bereits beschrieben. In Fig. 6 ist im Detail dargestellt, wie der Anlagestift 127 durch die Drehbewegung des Hebels 115 an dessen kreisbogenförmigen Außenkante 129 entlang gewandert ist. Durch die Schwenkbewegung des Hebels 117 um die Schwenkachse 125 ist der zweite Hebel 113 aus einem sperrenden Eingriff in das Blockierelement 131 geraten. Das Blockierelement 131 weist einen Einschnitt 131.1 auf, in den ein freies Ende 113.1 des zweiten Hebels 113 in der Schließstellung formschlüssig eingreift. In der Öffnungsstellung ist der Hebel 113 um die Schwenkachse 133 gegen den Uhrzeigersinn geschwenkt durch den Hebel 111 betätigt, der sich im Uhrzeigerrichtung gedreht hat (siehe Fig. 7). In Fig. 7 ist dargestellt, wie sich die schwenkbare Klappe 109 im Vergleich zu Fig. 4 um die Klappen-Schwenkachse 137 gegen den Uhrzeigersinn verdreht hat. Der Sperrhaken 7.1 hat sich aus der Aussparung 145 gelöst, so dass sich die Türöffnerfalle 5 mit dem Sperrglied 7 in Richtung Türschloss 1 zurückziehen konnte.

Die sich gegenseitig auslösenden Bewegungen der vorgenannten Bauteile sind nur möglich, weil einzelne Bauteile elastisch vorgespannt sind. So sind in dem elektromagnetischen Türöffner 100 und in dem Türschloss 1 zahlreiche Federn eingebaut, die für die vorliegende Erfindung allerdings nicht von wesentlicher Bedeutung sind. Die Vorspannung erfolgt aber in allen Fällen in Richtung der Öffnungsstellung. So dass die Betätigung des Hebels 115 durch den Tauchkernstift 105 eine Bewegungsabfolge ermöglicht, die zu einer vollständigen Öffnung des Türschlosses 1 führt.

Mit der vorliegenden erfindungsgemäßen Konstruktion kann die ersten Sicherheitsstufe versagen, ohne dass dies einen Einfluss auf die Wirkung der zweiten Sicherheitsstufe hat, so dass eine Verdrehung der Klappe 109 und des Anschlags 110 auch dann nicht möglich ist. Der Grund dafür ist, dass der Hebel 115 nur über den Tauchkernstift 105 betätigt werden kann.

### Bezugszeichenliste

- 1: Türschloss
- 3: Schließblech
- 5: Türöffnerfalle
- 7: Sperrglied
- 7.1: Sperrhaken
- 7.2: Anschlagfläche
- 9: Gehäuse
- 11: Stulpschiene
- 13: Schlossriegel
- 15: Riegelöffnung
- 100: Türöffner
- 101: Türöffnergehäuse
- 103: Hubmagnet
- 105: Tauchkernstift
- 107: Gehäuseboden
- 109: schwenkbare Klappe
- 110: Anschlag
- 111: Hebel
- 113: Hebel
- 113.1: freies Ende
- 115: Hebel
- 117: Hebel
- 119: freies Ende
- 121: gerade Seite
- 123: Schwenkachse
- 125: Schwenkachse
- 127: Anlagestift
- 129: Außenkante
- 131: Blockierelement
- 131.1: Einschnitt
- 133: Schwenkachse
- 135: Schwenkachse
- 137: Klappen-Schwenkachse
- 139: erste Hebel-Gleitfläche
- 141: zweite Hebel-Gleitfläche
- 143: Klappenteil
- 145: Aussparung
- 147: Hinterschneidung

## Patentansprüche

1. Elektromagnetischer Türöffner (100) mit einem Türöffnergehäuse (101) zum Einbau in eine Türzarge, mit einer schwenkbaren Klappe (109), die zwischen einer Öffnungsstellung und einer Schließstellung drehbar ist, und mit einer Sicherheitseinrichtung gegen ein gewaltsames Verdrehen der Klappe aus der Schließstellung in die Öffnungsstellung, die eine primäre Sicherheitsstufe und eine sekundäre Sicherheitsstufe umfasst, wobei die sekundäre Sicherheitsstufe ein Sperrglied (115) umfasst, das auf einem Gehäuseboden (107) des Türöffnergehäuses (101) direkt formschlüssig abgestützt ist.
**dadurch gekennzeichnet,**
**dass** die primäre Sicherheitsstufe einen Hebel (111), einen Hebel (113) und den Gehäuseboden (107) umfasst.

2. Elektromagnetischer Türöffner nach Anspruch 1,
**dadurch gekennzeichnet,**
**dass** das Sperrglied (115) der sekundären Sicherheitsstufe einen Hebel (115) umfasst.

3. Elektromagnetischer Türöffner nach Anspruch 2,
**dadurch gekennzeichnet,**
**dass** der Hebel (115) bei einem Öffnungsvorgang aus der Schließstellung in die Öffnungsstellung eine erste kinematische Kette aus Hebel (115) und Hebel (117) und eine zweite kinematische Kette aus Hebel (111) und Hebel (113) bildet

4. Elektromagnetischer Türöffner nach Anspruch 2,
**dadurch gekennzeichnet,**
**dass** der Hebel (111) eine Hebel-Schwenkachse (135) und der-Hebel (113) eine Hebel-Schwenkachse (133) aufweisen, die senkrecht zueinander ausgerichtet sind.

5. Elektromagnetischer Türöffner nach Anspruch 4,
**dadurch gekennzeichnet,**
**dass** der Hebel (115) eine Hebel-Schwenkachse (123) aufweist, die parallel zur Hebel-Schwenkachse (133) ausgerichtet ist.

6. Elektromagnetischer Türöffner nach einem der Ansprüche 3 bis 5,
**dadurch gekennzeichnet,**
**dass** in der Schließstellung der Hebel (117) mit einem Anlagestift (127) am Hebel (115) anliegt.

7. Elektromagnetischer Türöffner nach Anspruch 6,
**dadurch gekennzeichnet,**
**dass** der Hebel (117) ein Blockierlement (131) zum Blockieren des Hebels (113) in der Schließstellung aufweist.

8. Elektromagnetischer Türöffner nach Anspruch 6 oder 7,
**gekennzeichnet durch**
einen Hubmagneten (103) und einen damit verbundenen Tauchkernstift (105), wobei der Tauchkernstift (105) bei einem Öffnungsvorgang aus der Schließstellung in die Öffnungsstellung den Hebel (115) beaufschlagt und den Hebel (115) in Drehung versetzt.

9. Elektromagnetischer Türöffner nach Anspruch 8,
**dadurch gekennzeichnet,**
**dass** durch die Drehung des Hebels (115) auch der am Hebel (115) anliegende Hebel (117) mit dem Anlagestift (127) dreht.

10. Elektromagnetischer Türöffner nach Anspruch 9,
**dadurch gekennzeichnet,**
**dass** die Drehung des Hebels (117) mit dem Anlagestift (127) das Blockierelement (131) vom Hebel (113) löst und eine Dreharretierung des Hebels (113) löst.

11. Elektromagnetischer Türöffner nach einem der Ansprüche 1 bis 10,
**dadurch gekennzeichnet,**
**dass** der-Hebel (111) eine schräge Fläche (139) aufweist, die in Schließstellung formschlüssig mit einer komplementären schrägen Fläche (141) des Hebels (113) in Kontakt steht.

12. Elektromagnetischer Türöffner nach Anspruch 11,
**dadurch gekennzeichnet,**
**dass** nach Drehung des Hebels (117) ein schräger Flächenkontakt zwischen dem Hebel (111) und dem Hebel (113) zu einer Türöffnung führt.

13. Elektromagnetischer Türöffner nach einem der vorstehenden Ansprüche,
**dadurch gekennzeichnet,**
**dass** die schwenkbare Klappe (109) eine Aussparung (145) aufweist, die an einen Sperrglied (7) einer Türöffnerfalle (5) angepasst ist.

14. Elektromagnetischer Türöffner nach Anspruch 13,
**dadurch gekennzeichnet,**
**dass** die Aussparung (145) schlossseitig eine Hinterschneidung (147) aufweist.

## Claims

1. An electromagnetic door opener (100) with a door opener housing (101) for incorporation into a door frame, with a pivotable flap (109) which can be rotated between an opening position and a closing position, and with a security device against forced turning of the flap from the closing position into the opening position which has a primary security level and a secondary security level, wherein the secondary security level compresses a locking member (115) which is supported directly on the housing base (107) of the door opener housing (101) in a form-fitting manner,
**characterised in that** the primary security level comprises lever (111), and lever (113) and the housing base (107).

2. The electromagnetic door opener according to claim 1,
**characterised in that**
the locking member (115) of the secondary security level comprises a lever (115).

3. The electromagnetic door opener according to claim 2,
**characterised in that**
during an opening procedure from the locking position into the opening position, the lever (115) forms a first kinematic chain of lever (115) and lever (117) and a second kinematic chain of lever (111) and lever (113) .

4. The electromagnetic door opener according to claim 2,
**characterised in that**
the lever (111) has a lever pivoting axis (135) and the lever (113) has a lever pivoting axis (133) which are perpendicular to each other.

5. The electromagnetic door opener according to claim 4,
**characterised in that**
the lever (115) has a lever pivoting axis (123) which is aligned in parallel to the lever pivoting axis (133).

6. The electromagnetic door opener according to any one of claims 3 to 5,
**characterised in that**
in the closing position the lever (117) is in contact with lever (115) with a contact pin (127).

7. The electromagnetic door opener according to claim 6,
**characterised in that**
the lever (117) comprises a blocking element (131) for blocking the lever (113) in the closing position.

8. The electromagnetic door opener according to according to claim 6 or 7,
**characterised by**
a lifting magnet (103) and an insertion key pin (105) connected therewith, wherein during an opening procedure from the closing position into the opening position the insertion key pin (105) acts on the lever (115) and rotates the lever (115).

9. The electromagnetic door opener according to claim 8,
**characterised in that**
through the rotation of the lever (115) the lever (117) in contact with the lever (115) with the contact pin (127) also rotates.

10. The electromagnetic door opener according to claim 9,
**characterised in that**
the rotation of the lever (117) with the contact pin (127) releases the blocking element (131) from the lever (113) and releases a rotational lock of lever (113) .

11. The electromagnetic door opener according to any one of claims 1 to 10,
**characterised in that**
the lever (111) has an oblique surface (139) which in the closing position is in non-positive contact with a complementary oblique surface (141) of the lever (113) .

12. The electromagnetic door opener according to claim 11,
**characterised in that**
after turning the lever (117) an oblique surface contact between the lever (111) and the lever (113) results in opening of the door.

13. The electromagnetic door opener according to any one of the preceding claims,
**characterised in that**
the pivoting flap (109) has a recess (145) which is matched to a blocking member (7) of a door opener latch (5).

14. The electromagnetic door opener according to claim 13,
**characterised in that**
the recess (145) has an undercut (147) on the lock side.

## Revendications

1. Ouvre-porte électromagnétique (100) doté d'un boîtier d'ouvre-porte (101) destiné à être encastré dans un chambranle, avec un clapet (109) pivotant qui est rotatif entre une position d'ouverture et une position de fermeture et doté d'un système de sécurité contre une rotation violente du clapet de la position de fermeture dans la position d'ouverture, qui comprend un niveau de sécurité primaire et un niveau de sécurité secondaire, le niveau de sécurité secondaire comprenant un organe de blocage (115) qui est appuyé directement par complémentarité de forme sur un fond inférieur de boîtier (107) du boîtier d'ouvre-porte (101),
**caractérisé en ce que**
le niveau de sécurité primaire comprend un levier (111), un levier (113) et le fond inférieur de boîtier (107) .

2. Ouvre-porte électromagnétique selon la revendication 1,
**caractérisé en ce que**
l'organe de blocage (115) du niveau de sécurité secondaire comprend un levier (115).

3. Ouvre-porte électromagnétique selon la revendication 2,
**caractérisé en ce que**
lors d'un processus d'ouverture de la position de fermeture dans la position d'ouverture, le levier (115) forme une première chaîne cinématique comprenant le levier (115) et le levier (117) et une deuxième chaîne cinématique, comprenant le levier (111) et le levier (113).

4. Ouvre-porte électromagnétique selon la revendication 2,
**caractérisé en ce que**
le levier (111) comporte un axe de pivotement de levier (135) et le levier (113) comporte un axe de pivotement de levier (133) qui sont orientés à la perpendiculaire l'un par rapport à l'autre.

5. Ouvre-porte électromagnétique selon la revendication 4,
**caractérisé en ce que**
le levier (115) comporte un axe de pivotement de levier (123) qui est orienté à la parallèle de l'axe de pivotement de levier (133).

6. Ouvre-porte électromagnétique selon l'une quelconque des revendications 3 à 5,
**caractérisé en ce que**
dans la position de fermeture, le levier (117) est adjacent à un goujon d'appui (127) sur le levier (115) .

7. Ouvre-porte électromagnétique selon la revendication 6,
**caractérisé en ce que**
le levier (117) comporte un élément de blocage (131) destiné à bloquer le levier (113) dans la position de fermeture.

8. Ouvre-porte électromagnétique selon la revendication 6 ou 7,
**caractérisé par**
un aimant de levage (103) et une tige à noyau plongeur (105) assemblée avec celui-ci, lors d'un processus d'ouverture de la position de fermeture dans la position d'ouverture, la tige à noyau plongeur (105) soumettant le levier (115) et amenant le levier (115) en rotation.

9. Ouvre-porte électromagnétique selon la revendication 8,
**caractérisé en ce que**
par la rotation du levier (115) également le levier (117) adjacent au levier (115) tourne avec le goujon d'appui (127).

10. Ouvre-porte électromagnétique selon la revendication 9,
**caractérisé en ce que**
la rotation du levier (117) avec le goujon d'appui (127) désolidarise l'élément de blocage (131) du levier (113) et défait un blocage en rotation du levier (113).

11. Ouvre-porte électromagnétique selon l'une quelconque des revendications 1 à 10,
**caractérisé en ce que** le levier (111) comporte une surface inclinée (139), qui dans la position de fermeture est en contact par complémentarité de forme avec une surface inclinée (141) complémentaire du levier (113).

12. Ouvre-porte électromagnétique selon la revendication 11,
**caractérisé en ce qu'**
après rotation du levier (117), un contact superficiel incliné entre le levier (111) et le levier (113) mène à une ouverture de la porte.

13. Ouvre-porte électromagnétique selon l'une quelconque des revendications précédentes,
**caractérisé en ce que**
le clapet (109) pivotant comporte un évidement (145) qui est adapté à un organe de blocage (7) d'un pêne d'ouvre-porte (5).

14. Ouvre-porte électromagnétique selon la revendication 13,
**caractérisé en ce que**
côté serrure, l'évidement (145) comporte une contre-dépouille (147).
